# FASCICULE DE BREVET EUROPEEN

(11) **EP 1 600 689 B1**
(45) Date de publication et mention de la délivrance du brevet: **08.06.2016**
(21) Numéro de dépôt: 05291092.4
(22) Date de dépôt: 20.05.2005
(51) Int. Cl.: F21S 8/10, F21Y 101/00

(54) **Projecteur lumineux multifonction pour véhicule automobile**
Multifunktions-Scheinwerfer für Kraftfahrzeuge
Multifunction headlamp for motor vehicles

(30) Priorité: 25.05.2004 FR 0405647
(43) Date de publication de la demande: 30.11.2005
(73) Titulaire: VALEO VISION, 93012 Bobigny Cedex (FR)
(72) Inventeur: de Lamberterie, Antoine, 75019 Paris (FR); Casenave, Sébastien, 75014 Paris (FR)
(74) Mandataire: Tran, Chi-Hai

(56) Documents cités:
- DE-A- 3 530 002
- FR-A- 2 839 139
- US-A- 4 851 968
- US-A- 4 862 329
- US-A- 4 914 747
- US-A- 4 953 063

## Description

L'invention est relative à un projecteur lumineux multifonction pour véhicule automobile, du genre de ceux qui comprennent un réflecteur de type ellipsoïde, deux sources lumineuses associées respectivement à chacune des deux fonctions, un moyen optique situé devant le réflecteur et un cache situé entre les sources lumineuses et le moyen optique.

L'invention concerne plus particulièrement, mais non exclusivement, un projecteur lumineux dans lequel la première fonction est une fonction code tandis que la deuxième fonction est une fonction route.

Un projecteur classique de type elliptique, c'est-à-dire avec un réflecteur de type ellipsoïdal ou multi-ellipsoidal, comporte un cache fixe et ne permet de remplir qu'une seule fonction, généralement la fonction code. Il est alors nécessaire d'utiliser un projecteur supplémentaire pour remplir la fonction route.

Pour éviter la nécessité de deux projecteurs pour assurer deux fonctions, on s'est efforcé de concevoir des projecteurs bi-fonction, ou, plus généralement, multi fonction..

Parmi les solutions proposées, on peut noter celles qui prévoient un mouvement du cache permettant de placer le cache dans une position active pour la fonction code et dans une position effacée pour la fonction route. Ce mouvement peut être un basculement ou une translation ou encore une rotation du cache dans son plan, notamment par une commande avec électroaimant. Cette configuration est communément utilisée avec une lampe xénon,aussi appelée lampe à décharge, ou ave une lampe de type halogène. Toutefois, le mouvement du cache nécessite des systèmes mécaniques coûteux à concevoir et des actionneurs coûteux à l'achat en production. De plus, les mouvements de mécanisme émettent souvent un bruit qui peut être critiqué par l'utilisateur. Certains types de mouvements s'accompagnent, lors du passage de la fonction route à la fonction code, d'un rebond du cache. Ceci a pour conséquence un effet visuel gênant pour l'utilisateur et, en outre, un risque d'éblouissement pour le conducteur qui vient en sens inverse dans le laps de temps qui suit le passage de la fonction route à la fonction code.

Le brevet US n°4 914 747 divulgue un projecteur bifonction qui permet d'éviter un mouvement du cache. Le projecteur comprend un réflecteur comportant deux parties séparées par un plan méridien horizontal virtuel passant sensiblement au voisinage d'au moins l'une des sources lumineuses et parallèle à l'axe optique du projecteur. Les deux parties du réflecteur admettent des foyers différents décalés suivant la direction de l'axe optique. Une première partie du réflecteur située d'un premier côté du plan méridien est affectée à la première fonction code, et une deuxième partie du réflecteur située de l'autre côté du plan méridien est affectée à la deuxième fonction route. Le moyen optique situé devant le réflecteur est constitué par une lentille plan convexe de révolution, tournant sa surface bombée vers l'extérieur.

Bien que le projecteur selon US n°4 914 747 évite un mouvement du cache, un certain nombre d'inconvénients subsistent. Le flux récupéré par la partie route est relativement faible compte tenu des angles limites de sortie de la lentille en provenance de la partie basse du réflecteur. En outre, l'épaisseur du cache crée un trou dans le faisceau en position route. Dans cette même position route, le flux lumineux dans la partie basse du faisceau est faible, la lumière étant envoyée essentiellement au-dessus de la coupure. Enfin, le style de ce projecteur, avec une lentille de révolution dont la face bombée est tournée vers l'observateur, correspond à un style classique elliptique et ne permet pas de distinguer une évolution.

Il est également connu du document US 4 851 968 un module de projecteur avec un réflecteur ayant deux foyers sur l'axe optique, une source lumineuse à proximité du premier foyer et un cache et une lentille convergente, le bord supérieur du cache étant situé à proximité du second foyer du réflecteur. Et l'axe optique du réflecteur est incliné par rapport à celui de la lentille.

L'invention a pour but, surtout, de fournir un projecteur lumineux multi-fonction, notamment bi-fonction, qui permette d'assurer au moins deux fonctions, notamment fonctions code et route, sans nécessiter un mouvement du cache, qui assure un flux lumineux récupéré pour la partie route suffisamment élevé et dont le moyen optique, vu par un observateur, se distingue de la lentille de révolution usuelle d'un projecteur de type elliptique. Il est souhaitable en outre que le projecteur reste d'une construction relativement simple et économique.

Selon l'invention, un projecteur lumineux multi-fonction, notamment bifonction pour véhicule automobile, comprend un réflecteur de type ellipsoïde, deux sources lumineuses ou deux groupements de sources lumineuses, à savoir une source ou groupement de sources associée respectivement à chaque fonction, un moyen optique situé devant le réflecteur et un cache situé entre les sources lumineuses et le moyen optique. Le réflecteur comporte deux parties séparées par un plan méridien virtuel passant sensiblement au voisinage d'au moins l'une des sources lumineuses, les deux parties du réflecteur admettant des foyers différents, une première partie du réflecteur étant située d'un premier côté du plan et étant affectée à une première fonction, et une deuxième partie du réflecteur située de l'autre côté du plan méridien étant affectée à la deuxième fonction, les deux parties de réflecteur ayant des foyers différents. Le projecteur est caractérisé en ce que :
- la première partie de réflecteur forme une image de la première source lumineuse située du premier côté du plan méridien, sur le cache, ou au voisinage,
- la deuxième partie du réflecteur forme une image de la deuxième source lumineuse située de l'autre côté du plan méridien, et
- le moyen optique comprend une première et une deuxième portions de lentille situées de part et d'autre du plan méridien, la première portion de lentille ayant un axe optique qui passe par l'image de la première source donnée par la première partie de réflecteur, tandis que la deuxième portion de lentille admet un axe optique qui passe par l'image de la deuxième source donnée par la deuxième partie de réflecteur.

Dans le cadre de l'invention, une des parties du réflecteur peut aussi contribuer à une fonction que celle à laquelle elle est plus précisément dédiée.

Généralement, la première fonction est une fonction code associée à la première partie de réflecteur, tandis que la deuxième fonction est une fonction route associée à la deuxième partie de réflecteur. Mais une des fonctions, notamment la fonction route, peut en fait utiliser non seulement la partie de réflecteur qui lui est dédiée, mais aussi la partie de réflecteur plus particulièrement adaptée à une fonction code (quand une partie des rayons lumineux émis par la source en fonction route émet en direction des deux parties du réflecteur).

Avantageusement, la première (ou l'une des) (1,1m) portion de lentille est de type convergente, et la deuxième (ou l'autre) (2,2m) portion de lentille est convergente ou divergente. La portion adaptée à un route sera divergente ou convergente, celle adaptée à un code sera préférentiellement convergente.

Le plan méridien de séparation peut être vertical. Les deux portions de lentille sont placées côte à côte et réunies suivant le plan méridien vertical, les foyers des deux portions de lentille sont décalés transversalement, le foyer de la portion code se trouvant sur ou au voisinage du bord supérieur du cache.

Avantageusement, les sources lumineuses sont constituées par deux filaments d'une même lampe, à savoir un filament code avec coupelle située du côté opposé au réflecteur associé au filament code, et un filament route libre de toute coupelle. Elles peuvent aussi être constitués par deux lampes. halogènes ou par deux lampes xenon, ou par deux diodes électroluminescentes, ou par deux groupements de diodes électroluminescentes ou autres lampes. Elles peuvent aussi associer deux types de lampe différents.

Avantageusement, les deux sources lumineuses peuvent être deux diodes électroluminescentes ou deux groupements de diodes électroluminescentes réparties de part et d'autre du plan méridien virtuel, quelle que soit l'orientation dudit plan méridien. De préférence, les deux sources lumineuses sont deux diodes électroluminescentes disposées de part et d'autre du plan méridien virtuel, diodes disposées de façon à être diamétralement opposées l'une à l'autre ou inclinées l'une par rapport à l'autre. L inclinaison est notamment choisie de façon à ce que l'axe principal d'émission de lumière d'une des diodes diverge par rapport à celui de l'autre diode. De préférence, les diodes sont disposées de façon à être inclinées par rapport au plan méridien virtuel d'un angle compris entre 0 et 60°, notamment 5 et 50°.On comprend cet angle d'inclinaison comme la mesure de l'angle entre le plan méridien en question et le plan passant par le support de la diode, ou encore entre le plan méridien en question et l'axe principal d'émission de la diode (généralement perpendiculaire au plan du support de la diode).

Selon une variante, le plan méridien de séparation peut être horizontal. Les deux portions de lentille sont réunies suivant le plan méridien horizontal, une portion étant située au-dessus de l'autre. Les faces (convexes ou concaves) des portions de lentille sont tournées vers un observateur situé en avant du projecteur et le contour de l'ensemble des deux portions vues en élévation rappelle celui d'un chiffre 8 ou de deux cercles tronqués/accolés.

Les sources lumineuses peuvent être constituées par deux filaments d'une même lampe, à savoir un filament code avec coupelle située du côté opposé au réflecteur associé au filament code, et un filament route libre de toute coupelle.

Avec un plan méridien vertical de séparation, le filament code peut être situé du côté intérieur du véhicule et la partie associée du réflecteur est située également vers l'intérieur du véhicule. Le filament route et la partie associée du réflecteur sont situés vers l'extérieur du véhicule. (On comprend par « intérieur « le filament parmi les deux qui se trouve le plus proche de l'axe longitudinal du véhicule, une fois le projecteur monté dans la véhicule).

De manière générale dans le brevet, les termes « vertical », ou « horizontale », « inférieur » ou « supérieur » se rapportent à la configuration du projecteur (ou de ses composants) dans sa position normale d'utilisation, une fois monté dans le véhicule.
Avec un plan méridien horizontal de séparation, le filament code peut être situé, avec la partie associée du réflecteur, du côté supérieur du plan de séparation. Le filament route est associé à la partie inférieure du réflecteur. Le filament route est alors avantageusement horizontal : il peut présenter une orientation parallèle, transversal ou oblique par rapport à l'axe optique de la portion de lentille qui lui est affectée.

Le cache est de préférence essentiellement vertical, notamment transversal.

En variante, le cache est formé par une plaque essentiellement horizontale, également appelée plieuse. La face supérieure de la plaque est avantageusement réfléchissante, en particulier aluminée. De préférence le foyer de la portion code de la lentille se trouve sur le bord avant de la plaque.

Dans le cas où le plan méridien de séparation est horizontal et les portions de lentille sont décalées verticalement, les sources lumineuses peuvent être situées sur, ou au voisinage de, la ligne médiane séparant les portions de lentille ; la partie supérieure du réflecteur pour la fonction code est alors avantageusement tournée vers le haut d'un angle tel que son axe optique rencontre le cache horizontal qui se trouve sur l'axe de la portion supérieure de lentille.

En variante, les sources lumineuses peuvent être situées sur, ou au voisinage de, l'axe optique de la portion supérieure de lentille. La partie inférieure du réflecteur pour la fonction route est alors avantageusement tournée vers le bas d'un angle tel que son axe optique passe au-dessous du cache horizontal qui se trouve sur l'axe de la portion supérieure de lentille.

La portion inférieure de lentille, pour la fonction route, peut être divergente et la partie inférieure du réflecteur, pour la fonction route, est tournée vers le bas d'un angle relativement faible.

L'invention concerne aussi le véhicule sur lequel est monté au moins un projecteur décrit plus haut.

L'invention consiste, mises à part les dispositions exposées ci-dessus, en un certain nombre d'autres dispositions dont il sera plus explicitement question ci-après à propos d'exemples de réalisation décrits avec référence, aux dessins annexée, mois qui ne sont nullement limitatifs. Sur ces dessins :
Fig.1 est une coupe schématique par un plan horizontal d'un projecteur lumineux selon l'invention.
Fig.2 est une vue en élévation du cache selon la ligne II - II de Fig.1.
Fig.3 est une vue de dessus schématique de deux sources lumineuses constituées par des diodes électroluminescentes.
Fig.4 est une vue de droite, par rapport à Fig.1 des deux portions de lentille accolées.
Fig.5 est une vue schématique de dessus, en coupe horizontale, des projecteurs gauche et droit d'un véhicule.
Fig.6 est une coupe schématique par un plan vertical d'une variante de réalisation du projecteur selon l'invention.
Fig.7 est une vue de droite par rapport à Fig.6, à plus grande échelle, du cache du projecteur de Fig.6.
Fig.8 est une coupe schématique par un plan vertical d'une autre variante de projecteur selon l'invention.
Fig.9 illustre, semblablement à Fig.8, une autre variante de réalisation.
Fig.10 est une vue en perspective d'une variante de cache.
Fig.11 est une vue en perspective d'une autre variante de cache.
Fig.12 est une coupe verticale schématique d'une variante de réalisation dans laquelle la partie supérieure du réflecteur a subi une rotation.
Fig.13 montre une autre variante de réalisation selon laquelle la partie inférieure du réflecteur a subi une rotation et
Fig.14 montre une autre variante de réalisation dans laquelle la portion inférieure de lentille est divergente et la partie inférieure de réflecteur a subi une rotation plus faible que dans le cas de Fig.13.

En se reportant à Fig.1 des dessins on peut voir une coupe schématique horizontale d'un projecteur lumineux bifonction, pour véhicule automobile, permettant d'assurer une fonction code et une fonction route.

Le projecteur comprend un réflecteur R de type ellipsoïde comportant deux parties R1**,** R2 séparées virtuellement par un plan méridien vertical P. Le réflecteur R est d'une seule pièce, les parties R1 et R2 étant solidaires l'une de l'autre mais ayant des caractéristiques optiques différentes. La partie R1 admet un premier foyer au voisinage duquel est située une première source lumineuse L1. Ce foyer est situé d'un côté du plan P, du côté gauche selon la représentation de Fig.1 en considérant que la lumière se propage de la gauche vers la droite. La partie R2 admet un premier foyer décalé transversalement de l'autre côté du plan P, c'est-à-dire vers la droite selon Fig.1, par rapport au sens de propagation de la lumière. Une deuxième source lumineuse L2 est située au voisinage du premier foyer de R2.

La partie R1 du réflecteur est affectée à une première fonction, à savoir la fonction code, et forme une image de la source L1 en un point Fg, à gauche du plan P. La partie R2 est affectée à la deuxième fonction à savoir la fonction route, et forme une image de la source L2 en un point Fd sur la droite du plan P.

Selon l'exemple de Fig.1 les sources lumineuses L1, L2 sont constituées par les deux filaments b1, b2 d'une lampe à double filament, par exemple une lampe H4 ou DFCS (Double Filament Complex Shape), représentée schématiquement sans son enveloppe de verre ni son culot. Une coupelle opaque C, généralement métallique, est disposée du côté du filament b1 éloigné de la partie R1 du réflecteur. Dans l'exemple de Fig.1 la coupelle C est essentiellement verticale et empêche les rayons lumineux provenant du filament b1 d'atteindre la deuxième partie R2 de réflecteur.

Les sources L1, L2 sont décalées suivant la direction de l'axe optique moyen X-X du projecteur. La source L2 se trouve en arrière de la source L1, selon le sens de propagation de la lumière. Les deux sources L1, L2 sont en outre décalées transversalement par rapport au plan P. La lampe à double filament est avantageusement une lampe halogène.

En variante, les sources lumineuses L1, L2 comme illustré sur Fig.3 peuvent être constituées par deux diodes électroluminescentes D1, D2 maintenues de part et d'autre du plan P et de préférence inclinées pour éclairer vers la partie de réflecteur correspondante R1, R2. Les diodes peuvent être disposées de façon symétrique au plan P, comme représenté, mais ce n'est pas nécessaire. Elles sont ici inclinées de façon à faire un angle par rapport au plan P compris entre par exemple 10 et 45°. Cet angle est mesuré entre le plan P et le plan passant par le support des diodes (ou, ce qui revient ici au même, entre le plan P et les axes principaux d'émission de lumière des diodes, perpendiculaires au plan de leurs supports respectifs).

L'utilisation de diodes est possible que le plan P soit vertical, horizontal ou oblique. Les diodes peuvent aussi être disposées « dos à dos », c'est-à-dire disposées de façon à ce qu'elles émettent dans deux demi sphères complémentaires.

Dans le cas d'une lampe à double filament, la fonction code est assurée par le seul filament b1, tandis que la fonction route est assurée par le filament b2 ou par l'ensemble des deux filaments b1 et b2. Dans le cas où on utilise les diodes D1, D2, la fonction code est assurée par une seule diode D1 tandis que la fonction route est assurée par les deux diodes D1, D2 allumées simultanément.

Le moyen optique A est situé devant le réflecteur R, selon le sens de propagation de la lumière, et en avant d'un cache M situé devant les sources lumineuses L1, L2.

Le cache M, montré en élévation sur Fig.2 vu de gauche par rapport à Fig.1, intervient sur les faisceaux lumineux essentiellement par sa partie supérieure. La partie gauche du bord supérieur présente un segment horizontal m0, qui est prolongé sur la droite par un segment de droite m1 montant de gauche à droite sous un angle déterminé par rapport à l'horizontale, par exemple de 15°. Les deux segments m0 et m1 définissent la coupure code. Le cache M est disposé de telle sorte que le point Fg, image de la source L1 par R1, se situe au sommet K, ou au voisinage de ce sommet, de l'angle formé par les segments m0, m1. Le segment m1 est prolongé, sur la droite, par un segment horizontal m2 situé au-dessus de la ligne de coupure J représentée en tirets. Un segment descendant m3 fait suite au segment m2. Un segment horizontal m4 situé au-dessous de la ligne de coupure J fait suite au segment m3. Le point Fd, image de L2 par R2 est situé dans l'espace libre déterminé par les segments m3, m4, mais pas nécessairement dans le plan du cache M. Le faisceau route produit par la source L2 et la partie R2 n'est pas coupé par le cache M.

Le moyen optique A comprend une première portion de lentille 1 et une deuxième portion de lentille 2 situées de part et d'autre du plan méridien P, et associées respectivement à la première partie R1 et à la deuxième partie R2 de réflecteur.

Les portions de lentille 1, 2 sont convergentes, convexes planes, la face bombée étant tournée du côté opposé au réflecteur, vers l'extérieur. Le contour du moyen optique A vu en élévation apparaît sur Fig.4 et ressemble à un chiffre 8 couché à l'horizontal. Les portions de lentille 1 et 2 peuvent être obtenues par découpe de deux lentilles plans convexes suivant un plan orthogonal à la face plane, les deux lentilles étant collées suivant leur plan de coupe. Selon une autre possibilité, les deux portions 1, 2 peuvent correspondre à deux zones d'une seule et même pièce moulée en verre ou en matière plastique transparente. Pour un observateur. la face visible extérieure du moyen optique A présente deux zones bombées séparées par une dépression médiane.

L'axe optique Y1 de la portion de lentille 1 passe par le point Fg et est parallèle à l'axe moyen X-X. Le foyer de la portion de lentille 1 est confondu avec le point Fg ou voisin de ce point.

La portion de lentille 2 admet un axe optique Y2 parallèle à X-X et passant par le point Fd. Le foyer de la lentille 2 est confondu avec Fd ou voisin de ce point.

Le moyen optique A est en quelque sorte formé par une seule lentille bi-axe qui confère au projecteur, vu par un observateur situé en avant, un aspect tout à fait original. La distance entre les points Fg et Fd détermine la séparation des fonctions. Pour une lentille de diamètre 60mm, la distance séparant Fg de Fd peut être d'environ 30mm. Le point Fd peut se trouver en avant ou en arrière du plan orthogonal à la direction X-X passant par Fg.

Le fonctionnement du projecteur de Fig.1 est le suivant. Pour la fonction code, le filament code b1 est alimenté électriquement de manière à éclairer la partie gauche R1 du réflecteur. Cette partie, constituée par une surface globalement de type elliptique, forme une image du filament code au point Fg situé dans le plan du cache M à gauche du plan méridien P.

La zone gauche m0, m1 (Fig.2) du cache M possède une découpe classique pour former une coupure de projecteur code, coupure en V dans l'exemple représenté pour l'Europe. L'exemple concerne une coupure de type trafic à droite. L'invention s'applique également aux coupures de type trafic à gauche (coupure inversée), et aux coupures plates (comme celles utilisées pour les feux anti-brouillard). Dans le cas d'un projecteur code pour les Etats-Unis d'Amérique, la coupure serait en forme de marche.

La portion de lentille 1 en regard du point Fg permet la formation du faisceau code. Lors de la fonction code, le filament route L2 n'est pas alimenté électriquement.

Pour la fonction route le filament route b2 est alimenté électriquement. Le filament b1 est également alimenté. La partie droite R2 du réflecteur forme une image du filament route au point Fd. La portion droite 2 de la lentille dont le foyer est au point Fd permet la formation du faisceau route, essentiellement de la partie haute, qui ne subit pas de coupure. La partie basse du faisceau route s'additionne au faisceau code avec recouvrement d'une partie des faisceaux pour éviter un trou correspondant à la zone du cache.

La lentille bi-axe 1,2 est simple à réaliser. Il suffit de prendre deux lentilles classiques elliptiques dont on extrait les deux portions souhaitées.

Fig.5 montre, toujours en coupe par un plan horizontal comme sur Fig.1, un ensemble de deux projecteurs pour un véhicule automobile. Le projecteur situé sur le côté droit de Fig.5 (côté droit du véhicule) est identique au projecteur de Fig.1. La première partie R1 du réflecteur est tournée vers l'axe longitudinal du véhicule, c'est-à-dire vers l'intérieur, alors que la deuxième partie R2 est tournée vers l'extérieur.

Le projecteur situé sur la gauche de Fig.5 (côté gauche du véhicule), a une disposition symétrique par rapport à l'axe longitudinal du véhicule. La première partie de réflecteur R1 assurant la fonction code est située sur la droite tandis que la partie R2, affectée à la route, est située sur le côté gauche du réflecteur. Pour ce projecteur situé à gauche, la zone droite du système remplit la fonction code tandis que la zone gauche remplit la fonction route.

La disposition symétrique par rapport à l'axe longitudinal du véhicule de Fig.5 permet d'obtenir une photométrie globalement symétrique.

On peut donc dire, à propos des projecteurs de Figs. 1 à 5, que chaque élément constitutif d'un projecteur conventionnel de type elliptique, comprenant réflecteur plus cache plus lentille, est divisé en deux parties par un plan méridien vertical passant sensiblement au voisinage de l'un des filaments code ou route de la lampe.

Selon les exemples décrits jusqu'à présent, les deux parties sont séparées en largeur par un plan vertical.

En se reportant à Fig.6 on peut voir une variante selon laquelle le plan méridien de séparation Pm est horizontal de sorte que les deux parties du réflecteur R1m et R2m sont disposées l'une au-dessus de l'autre. Il en est de même pour les deux portions de lentille 1m, 2m.

Le dédoublement du projecteur ne se fait plus en largeur, mais en hauteur dans le sens vertical. Ce type de configuration convient bien à un système utilisant une lampe DFCS dont le filament route b2m est transversal, horizontal, perpendiculaire au plan de la figure. Le filament b2m se trouve, par exemple, au même niveau que la coupelle C, en arrière de celle-ci. Le cache Mm est situé dans un plan vertical entre les sources lumineuses et les portions de lentille. Le bord supérieur du cache Mm, vu de face (Fig.7), comprend deux segments horizontaux décalés en hauteur, reliés par un segment incliné, ce qui correspond à la coupure en V du faisceau code européen.

La partie R1m du réflecteur est prévue pour former l'image du filament b1m en un point Fh situé à l'extrémité supérieure du segment incliné du bord supérieur de l'écran Mm comme montré sur Fig.7. Le point Fh peut se trouver seulement à proximité du cache Mm. La partie inférieure R2m du réflecteur forme l'image du filament b2m en un point Fb situé au-dessous (Fig.7) du cache Mm.

La lumière provenant du réflecteur R1m et du filament b1m est récupérée par la portion haute 1m de lentille en regard du « V » de coupure du cache Mm pour la fonction code.

La portion 1m de lentille a son foyer situé au point Fh ou au voisinage, tandis que la portion inférieure de lentille 2m a son foyer situé au point Fb.

Le fonctionnement est semblable à celui décrit pour les figures précédentes.

Vue de face, la lentille bi-axe 1m, 2m a sensiblement l'aspect d'un chiffre 8, la portion 1m étant située au-dessus de la portion 2m.

Lors de la fonction route les deux filaments b1m et b2m sont alimentés de sorte que la partie haute du faisceau est produite par le filament b2m, la partie de réflecteur R2m et la portion de lentille 2m. La partie inférieure comprend la partie code provenant du filament b1m. L'ensemble est prévu pour que les deux faisceaux provenant de R2 et R1 aient une plage commune au-dessous de la ligne horizontale de coupure de telle sorte qu'il n'y ait pas une absence de lumière sensible ou un « trou » dans la zone située en avant du cache.

Afin d'optimiser la quantité de lumière utile, à la place du cache vertical Mm, on peut prévoir, comme illustré sur Fig.8, une lame horizontale réfléchissante N, de préférence une lame de verre aluminée ou réflectorisée sur sa face supérieure, qui est mise en lieu et place du cache M ou Mm des exemples précédents. La lame réfléchissante N est également appelée « plieuse ». La face de la lame N qui n'est pas réfléchissante peut être éventuellement dépolie afin d'éviter le passage de rayons parasites.

La lame N a la forme de la coupure que l'on souhaite réaliser pour le faisceau. Fig.10 illustre une lame N en V ouvert tournant sa pointe vers le haut, pour la réalisation d'un faisceau code européen. La face supérieure 3 est aluminée.

Fig.11 illustre une lame Na dont la surface supérieure 3a présente la forme de la coupure souhaitée pour un faisceau code aux Etats-Unis d'Amérique. Cette forme comprend deux segments extrêmes horizontaux reliés par un segment incliné sensiblement à mi-longueur.

La portion supérieure 1m de la lentille est focalisée sur la face 4 de la plieuse la plus éloignée des filaments des sources lumineuses, plus précisément sur le bord supérieur de cette face en un point Fh.

La lame réfléchissante N permet de renvoyer dans le faisceau des rayons tels que 5 qui tombaient précédemment dans le cache M ou Mn et qui donc étaient perdus. Un gain en flux lumineux non négligeable peut ainsi être obtenu.

Dans un projecteur où les portions de lentille 1m, 2m sont étagées en vertical, le filament code bm1 peut être aligné :
- soit sur l'axe médian entre les deux portions de lentille comme illustré sur Fig.8,
- soit sur l'axe optique de la portion de lentille supérieure 1m comme illustré sur Fig.9 afin de favoriser la fonction code.

Lorsque les sources lumineuses se trouvent sur l'axe médian entre les deux portions de lentille 1m, 2m, on peut faire subir une légère rotation d'angle α (Fig.12) vers le haut de la partie de réflecteur R1m associé à la fonction code pour que l'axe optique de la partie R1m rencontre le cahe N. L'angle α peut être de l'ordre d'environ 12°. Cette rotation de R1m autour d'un axe horizontal transversal perpendiculaire au plan de la figure à la jonction des parties R1m et R2m, permet de bien diriger la lumière provenant du filament b1m sur la lame ou plieuse N.

Pour une configuration telle que celle de Fig.13 où les filaments b1m, b2m sont alignés ou sensiblement alignés su l'axe optique de la portion de lentille supérieure 1m, la partie inférieure R2m du réflecteur, associée à la fonction route, est inclinée vers le bas d'un angle ß par rapport à la position de Fig.8 pour améliorer la fonction route. ß peut être par exemple d'environ 10°, et peut être notamment compris entre 5 et 15°.

Fig.14 montre une variante de réalisation dans laquelle les filaments b1m, b2m des sources lumineuses sont alignés sur l'axe optique de la portion de lentille supérieure 1m. La partie inférieure de réflecteur R2m représentée en tirets correspond à la position inclinée de Fig.13.

On cherche à réduire l'angle d'inclinaison de la partie inférieure R2m représentée en tirets et à optimiser la quantité de flux lumineux récupéré par le réflecteur « route ». On cherche aussi à réduire les déformations d'image dues à l'inclinaison de l'axe de la partie R2m, par rapport à l'axe optique de la portion de lentille inférieure. Pour cela, on prévoit une portion de lentille inférieure 2m2 divergente en lieu et place de la portion de lentille convergente 2m précédemment consacrée à la fonction route.

Cette disposition permet de limiter l'inclinaison de la partie inférieure du réflecteur à la position représentée en trait plein R2m2 correspondant à un angle d'inclinaison γ inférieur à ß. L'angle γ peut être inférieur à 10°.

De cette manière, la partie inférieure de réflecteur R2m2 enveloppe beaucoup mieux la source lumineuse route (filament b2m), ce qui permet d'optimiser la quantité de lumière utile.

Quel que soit l'exemple de réalisation, l'invention permet d'assurer deux fonctions, notamment code et route, sans avoir à déplacer un cache et à mettre en oeuvre par exemple un électroaimant ou un mécanisme, de sorte que le système est économique. La lentille bi-axe constituant le moyen optique prend une forme originale tout en restant de réalisation facile, ce qui constitue un avantage non négligeable en style.

En ayant deux types de modules (en largeur et en hauteur), avec des angles de sortie différents, on permet une intégration plus facile dans les environnements de projecteur (glace, masque).

Le dernier exemple de réalisation de Fig.14 est intéressant pour l'aspect flux lumineux. Il règle également le problème de répartition de lumière en latéral.

Le dédoublement des surfaces suivant la direction verticale répond aux tendances actuelles de style.

Dans l'exemple de réalisation de Fig.14 l'introduction d'une partie inférieure de lentille 2m2 divergente donne des performances intéressantes avec création d'un style particulier. Dans ce cas, le foyer Fb mentionné plus haut devient un foyer virtuel.

## Revendications

1. Projecteur lumineux multi fonction, notamment bifonction, pour véhicule automobile, comprenant un réflecteur (R) de type ellipsoïdal ou multi-ellipsoidal, deux sources lumineuses ou deux groupements de sources lumineuses (L1,L2), à savoir une source ou un groupement de sources associé(e) respectivement à chaque fonction, un moyen optique (A) situé devant le réflecteur et un cache situé entre les sources lumineuses et le moyen optique,
le réflecteur comportant deux parties séparées par un plan méridien virtuel passant sensiblement au voisinage d'au moins l'une des sources lumineuses, les deux parties du réflecteur admettant des foyers différents, une première partie du réflecteur étant située d'un premier côté du plan et étant affectée à une première fonction, et contribuant éventuellement à la seconde fonction, et une deuxième partie du réflecteur située de l'autre côté du plan méridien étant affectée à la deuxième fonction, avec
- la première partie (R1) de réflecteur formant une image (Fg ; Fh) de la première source lumineuse (L1,b1;b1m) située du premier côté du plan méridien (P,Pm), sur le cache ou au voisinage,
- la deuxième partie (R2) du réflecteur formant une image (Fd; Fb) de la deuxième source lumineuse (L2,b2 ;b2m) située de l'autre côté du plan méridien (P,Pm), et
- le moyen optique (A) comprenant une première (1,1m) et une deuxième (2,2m) portions de lentille situées de part et d'autre du plan méridien, la première portion de lentille (1,1m) ayant un axe optique qui passe par l'image (Fg, Fh) de la première source donnée par la première partie de réflecteur, la deuxième portion de lentille (2, 2m) admettant un axe optique qui passe par l'image (Fd, Fb) de la deuxième source donnée par la deuxième partie de réflecteur,
**caractérisé en ce que** le cache est formé par une plaque (N) essentiellement horizontale, la face supérieure de la plaque (N) étant réfléchissante.

2. Projecteur selon la revendication 1, **caractérisé en ce que** la première fonction est une fonction code associée à la première partie (R1, R1m) de réflecteur, tandis que la deuxième fonction est une fonction route associée à la deuxième partie (R2, R2m) de réflecteur, et éventuellement aussi à la première partie du réflecteur (R1).

3. Projecteur selon la revendication 1 ou 2, **caractérisé en ce que** le plan méridien de séparation (P) est vertical, les deux portions de lentille (1,2) étant placées côte à côte et réunies suivant le plan méridien vertical, les foyers des deux portions de lentille étant décalés transversalement, le foyer de la portion code se trouvant sur ou au voisinage du bord supérieur du cache.

4. Projecteur selon la revendication 1 ou 2, **caractérisé en ce que** le plan méridien de séparation (P) est horizontal et les deux portions de lentille (1m, 2m) sont réunies suivant le plan méridien horizontal, une portion (1m) étant située au-dessus de l'autre (2m).

5. Projecteur selon la revendication 4, **caractérisé en ce que** les faces des portions de lentille (1m, 2m) sont tournées vers l'avant du projecteur et le contour de l'ensemble des deux portions vues en élévation rappelle celui d'un chiffre 8 ou de deux cercles tronqués accolés.

6. Projecteur selon l'une des revendications précédentes, **caractérisé en ce que** les sources lumineuses (L1,L2) sont constituées par deux filaments d'une même lampe, à savoir un filament code (b1 ; b1m) avec coupelle (C) située du côté opposé au réflecteur (R1) associé au filament code, et un filament route (b2, b2m) libre de toute coupelle, ou par deux lampes halogènes ou par deux lampes xenon, ou par deux diodes électroluminescentes, ou par deux groupements de diodes électroluminescentes.

7. Projecteur selon la revendication 6, **caractérisé en ce que,** le plan méridien de séparation étant vertical, le filament code (b1) est situé du côté intérieur du véhicule et la partie associée (R1) du réflecteur est située également vers l'intérieur du véhicule, tandis que le filament route (b2) et la partie associée (R2) du réflecteur sont situés vers l'extérieur du véhicule.

8. Projecteur selon la revendication 6, **caractérisé en ce que,** le plan méridien de séparation étant horizontal, le filament code (b1m) est situé, avec la partie associée (R1m) du réflecteur, du côté supérieur du plan de séparation, tandis que le filament route (b2m) est associé à la partie inférieure (R2) du réflecteur.

9. Projecteur selon la revendication 8, **caractérisé en ce que le** filament route (b2m) est horizontal, et de préférence parallèle , transversal ou oblique par rapport à l'axe optique de la portion de lentille qui lui est affectée.

10. Projecteur selon la revendication 2, **caractérisé en ce que** le foyer de la portion code de la lentille se trouve sur le bord avant de la plaque (N).

11. Projecteur selon l'une quelconque des revendications précédentes, **caractérisé en ce que** la face de la plaque (N) qui n'est pas réfléchissante est dépolie.

12. Projecteur selon la revendication 4 ou 5, **caractérisé en ce que,** les portions de lentille (1m, 2m) étant décalées verticalement, les sources lumineuses (b1m, b2m) sont situées sur, ou au voisinage de, la ligne médiane séparant les portions de lentille, et la partie supérieure (R1m) du réflecteur pour la fonction code est tournée vers le haut d'un angle (α) tel que son axe optique rencontre le cache horizontal (N) qui se trouve sur l'axe de la portion supérieure (1m) de lentille.

13. Projecteur selon la revendication 4 ou 5, **caractérisé en ce que,** les sources lumineuses (b1m, b2m) étant situées sur, ou au voisinage de, l'axe optique de la portion supérieure (1m) de lentille, la partie inférieure (R2m) du réflecteur pour la fonction route est tournée vers le bas d'un angle (β) tel que son axe optique passe au-dessous du cache horizontal (N) qui se trouve sur l'axe de la portion supérieure (1m) de lentille.

14. Projecteur selon la revendication 4 ou 5, **caractérisé en ce que** la portion inférieure (2m2) de lentille, pour la fonction route, est divergente et la partie inférieure du réflecteur, pour la fonction route, est tournée vers le bas d'un angle (γ) relativement faible.

15. Projecteur selon la revendication 2, **caractérisé en ce que** la première (1,1m) portion de lentille est de type convergente, et **en ce que** la deuxième (2,2m) portion de lentille est convergente ou divergente.

16. Projecteur selon l'une des revendications 1 à 5, **caractérisé en ce que** les deux sources lumineuses sont deux diodes électroluminescentes ou deux groupements de diodes électroluminescentes réparties de part et d'autre du plan méridien virtuel.

17. Projecteur selon la revendication 16, **caractérisé en ce que** les deux sources lumineuses sont deux diodes électroluminescentes disposées de part et d'autre du plan méridien virtuel, diodes disposées de façon à être diamétralement opposées l'une à l'autre ou inclinées l'une par rapport à l'autre.

18. Projecteur selon la revendication 16 ou la revendication 17, **caractérisé en ce que** les diodes sont disposées de façon à être inclinées par rapport au plan méridien virtuel d'un angle compris entre 0 et 60°, notamment 5 et 50°.

## Patentansprüche

1. Multifunktionsscheinwerfer, insbesondere Bifunktionsscheinwerfer, für Kraftfahrzeuge, mit einem Reflektor (R) vom ellipsoiden oder multiellipsoiden Typ, zwei Lichtquellen oder zwei Lichtquellengruppen (L1, L2), das heißt eine zugeordnete Lichtquelle oder Lichtquellengruppe pro Lichtfunktion, einem vor dem Reflektor angeordneten optischen Mittel (A) und einer zwischen den Lichtquellen und dem optischen Mittel angeordneten Blende,
wobei der Reflektor zwei durch eine virtuelle Meridianebene getrennte Teile umfasst, die im Wesentlichen in der Nähe wenigstens einer der Lichtquellen verläuft, wobei die beiden Teile des Reflektors unterschiedliche Brennpunkte aufweisen, wobei ein erster Teil des Reflektors auf einer ersten Seite der Ebene liegt und einer ersten Lichtfunktion zugeordnet ist und gegebenenfalls an der zweiten Lichtfunktion mitwirkt, und ein auf der anderen Seite der Meridianebene liegender zweiter Teil des Reflektors der zweiten Lichtfunktion zugeordnet ist,
wobei
- der erste Reflektorteil (R1) ein Bild (Fg; Fh) der auf der ersten Seite der Meridianebene (P, Pm) liegenden, ersten Lichtquelle (L1, b1; b1m) auf der Blende oder in deren Nähe bildet,
- der zweite Reflektorteil (R2) ein Bild (Fd; Fb) der auf der anderen Seite der Meridianebene (P, Pm) liegenden, zweiten Lichtquelle (L2, b2; b2m) bildet, und
- das optische Mittel (A) einen ersten (1, 1m) und einen zweiten (2, 2m) Linsenabschnitt aufweist, die auf der einen bzw. der anderen Seite der Meridianebene liegen, wobei der erste Linsenabschnitt (1, 1m) eine optische Achse aufweist, die durch das von dem ersten Reflektorteil erzeugte Bild (Fg, Fh) der ersten Lichtquelle verläuft, und wobei der zweite Linsenabschnitt (2, 2m) eine optische Achse aufweist, die durch das von dem zweiten Reflektorteil erzeugte Bild (Fd, Fb) der zweiten Lichtquelle verläuft,
**dadurch gekennzeichnet, dass** die Blende von einer im Wesentlichen waagerechten Platte (N) gebildet ist, wobei die Oberseite der Platte (N) reflektierend ist.

2. Scheinwerfer nach Anspruch 1,
**dadurch gekennzeichnet, dass** die erste Lichtfunktion eine dem ersten Reflektorteil (R1, R1m) zugeordnete Abblendlichtfunktion ist, während die zweite Lichtfunktion eine dem zweiten Reflektorteil (R2, R2m) und gegebenenfalls auch dem ersten Reflektorteil (R1) zugeordnete Fernlichtfunktion ist.

3. Scheinwerfer nach Anspruch 1 oder 2,
**dadurch gekennzeichnet, dass** die Meridiantrennebene (P) vertikal ist, wobei die beiden Linsenabschnitte (1, 2) nebeneinander angeordnet und entlang der vertikalen Meridianebene verbunden sind, wobei die Brennpunkte der beiden Linsenabschnitte in Querrichtung versetzt sind, und wobei sich der Brennpunkt des Abblendlichtabschnitts auf oder in der Nähe des oberen Rands der Blende befindet.

4. Scheinwerfer nach Anspruch 1 oder 2,
**dadurch gekennzeichnet, dass** die Meridiantrennebene (P) horizontal ist und die beiden Linsenabschnitte (1m, 2m) entlang der horizontalen Meridianebene verbunden sind, wobei ein Abschnitt (1m) über dem anderen (2m) liegt.

5. Scheinwerfer nach Anspruch 4,
**dadurch gekennzeichnet, dass** die Vorderseiten der Linsenabschnitte (1m, 2m) zur Vorderseite des Scheinwerfers gerichtet sind und die Kontur der aus den beiden im Aufriss betrachteten Abschnitten bestehenden Einheit einer Acht oder zwei aneinandergefügten, abgestumpften Kreisen gleicht.

6. Scheinwerfer nach einem der vorhergehenden Ansprüche,
**dadurch gekennzeichnet, dass** die Lichtquellen (L1, L2) von zwei Glühwendeln ein und derselben Lampe gebildet sind, nämlich einer Abblendlichtwendel (b1; b1m) mit Abschatterblende (C), die sich auf der Seite befindet, die dem der Abblendlichtwendel zugeordneten Reflektor (R1) entgegengesetzt ist, und einer Fernlichtwendel (b2, b2m) ohne Abschatterblende, oder von zwei Halogenlampen oder von zwei Xenonlampen oder von zwei Leuchtdioden oder zwei Leuchtdiodengruppen.

7. Scheinwerfer nach Anspruch 6,
**dadurch gekennzeichnet, dass** die Abblendlichtwendel (b1), da die Meridiantrennebene senkrecht ist, auf der Innenseite des Fahrzeugs liegt und der zugeordnete Teil (R1) des Reflektors ebenfalls auf der Innenseite des Fahrzeug liegt, während das Fernlichtwendel (b2) und der zugeordnete Teil (R2) des Reflektors zur Außenseite des Fahrzeugs hin angeordnet sind.

8. Scheinwerfer nach Anspruch 6,
**dadurch gekennzeichnet, dass** die Abblendlichtwendel (b1m), da die Meridiantrennebene waagerecht ist, mit dem zugeordneten Teil (R1m) des Reflektors auf der oberen Seite der Trennebene liegt, während die Fernlichtwendel (b21m) dem unteren Teil (R2) des Reflektors zugeordnet ist.

9. Scheinwerfer nach Anspruch 8,
**dadurch gekennzeichnet, dass** die Fernlichtwendel (b2m) waagerecht und vorzugsweise parallel, quer oder schräg zur optischen Achse des ihr zugeordneten Linsenabschnitts ist.

10. Scheinwerfer nach Anspruch 2,
**dadurch gekennzeichnet, dass** der Brennpunkt des Abblendlichtabschnitts der Linse sich am vorderen Rand der Platte (N) befindet.

11. Scheinwerfer nach einem der vorhergehenden Ansprüche,
**dadurch gekennzeichnet, dass** die nicht reflektierende Seite der Platte (N) matt ist.

12. Scheinwerfer nach Anspruch 4 oder 5,
**dadurch gekennzeichnet, dass** die Lichtquellen (b1m, b2m), da die Linsenabschnitte (1m, 2m) vertikal versetzt sind, auf oder in der Nähe der die Linsenabschnitte trennenden Mittellinie liegen und der obere (R1m) Teil des Reflektors für die Abblendlichtfunktion um einen Winkel (α) solchermaßen nach oben geneigt ist, dass dessen optische Achse auf die horizontale Blende (N) trifft, die sich auf der Achse des oberen (1m) Linsenabschnitts befindet.

13. Scheinwerfer nach Anspruch 4 oder 5,
**dadurch gekennzeichnet, dass** der untere Teil (R2m) des Reflektors für die Fernlichtfunktion, da die Lichtquellen (b1m, b2m) auf oder in der Nähe der optischen Achse des oberen (1m) Linsenabschnitts liegen, um einen Winkel (β) solchermaßen nach unten geneigt ist, dass dessen optische Achse unter der waagerechten Blende (N) verläuft, die sich auf der Achse des oberen (1m) Linsenabschnitts befindet.

14. Scheinwerfer nach Anspruch 4 oder 5,
**dadurch gekennzeichnet, dass** der untere (2m2) Linsenabschnitt für die Fernlichtfunktion divergent ist und der untere Teil des Reflektors für die Fernlichtfunktion um einen relativ kleinen Winkel (γ) nach unten geneigt ist.

15. Scheinwerfer nach Anspruch 2,
**dadurch gekennzeichnet, dass** der erste (1, 1m) Linsenabschnitt konvergent ist, und dass der zweite (2, 2m) Linsenabschnitt konvergent oder divergent ist.

16. Scheinwerfer nach einem der Ansprüche 1 bis 5,
**dadurch gekennzeichnet, dass** die beiden Lichtquellen zwei Leuchtdioden oder zwei Leuchtdiodengruppen sind, die beidseits der virtuellen Meridianebene verteilt sind.

17. Scheinwerfer nach Anspruch 16,
**dadurch gekennzeichnet, dass** die beiden Lichtquellen zwei beidseits der virtuellen Meridianebene angeordnete Leuchtdioden sind, die solchermaßen angeordnet sind, dass sie zueinander gegengleich oder zueinander geneigt sind.

18. Scheinwerfer nach Anspruch 16 oder Anspruch 17,
**dadurch gekennzeichnet, dass** die Dioden solchermaßen angeordnet sind, dass sie bezüglich der virtuellen Meridianebene in einem Winkel von 0° bis 60°, insbesondere von 5° bis 50° geneigt sind.

## Claims

1. Multi-function headlight, in particular dual-function, for a motor vehicle, comprising a reflector (R) of the ellipsoidal or multi-ellipsoidal type, two light sources or two groups of light sources (L1, L2), namely one source or one group of sources associated respectively with each function, an optical means (A) situated in front of the reflector and a shield situated between the light sources and the optical means,
the reflector comprising two parts separated by a virtual meridian plane passing approximately in the vicinity of at least one of the light sources, the two parts of the reflector having different foci, a first part of the reflector being situated on a first side of the plane and being allocated to a first function, and contributing optionally to the second function, and a second part of the reflector situated on the other side of the meridian plane being allocated to a second function, with
- the first reflector part (R1) forming an image (Fg; Fh) of the first light source (L1, b1; b1m) situated on the first side of the meridian plane (P, Pm), on the shield or in the vicinity,
- the second part (R2) of the reflector forming an image (Fd; Fb) of the second light source (L2, b2; b2m) situated on the other side of the meridian plane (P, Pm), and
- the optical means (A) comprising first (1, 1m) and second (2, 2m) lens portions situated on either side of the meridian plane, the first lens portion (1, 1m) having an optical axis that passes through the image (Fg, Fh) of the first source given by the first reflector part, the second lens portion (2, 2m) having an optical axis that passes through the image (Fd, Fb) of the second source given by the second reflector part,
**characterised in that** the shield is formed by an essentially horizontal plate (N), the top face of the plate (N) being reflective.

2. Headlight according to claim 1, **characterised in that** the first function is a dipped-beam function associated with the first reflector part (R1, R1m) while the second function is a main-beam function associated with the second reflector part (R2, R2m), and optionally also with the first part (R1) of the reflector.

3. Headlight according to claim 1 or 2, **characterised in that** the separation meridian plane (P) is vertical, the two lens portions (1, 2) being placed side by side and joined along the vertical meridian plane, the foci of the two lens portions being offset transversely, the focus of the dipped-beam portion being situated on or in the vicinity of the top edge of the shield.

4. Headlight according to claim 1 or 2, **characterised in that** the separation meridian plane (P) is horizontal and the two lens portions (1m, 2m) are joined along the horizontal meridian plane, one portion (1m) being situated above the other (2m).

5. Headlight according to claim 4, **characterised in that** the faces of the lens portions (1m, 2m) are turned towards the front of the headlight and the contour of the two portions together seen in elevation recalls that of a figure 8 or of two truncated circles placed against each other.

6. Headlight according to one of the preceding claims, **characterised in that** the light sources (L1, L2) are formed by two filaments of the same lamp, namely a dipped-beam filament (b1; b1m) with a dish (C) situated on the side opposite to the reflector (R1) associated with the dipped-beam filament, and a main-beam filament (b2, b2m) without any dish, or by two halogen lamps or by two xenon lamps, or by two light emitting diodes, or by two groups of light emitting diodes.

7. Headlight according to claim 6, **characterised in that**, the separation meridian plane being vertical, the dipped-beam filament (b1) is situated towards the inside of the vehicle and the associated part (R1) of the reflector is also situated towards the inside of the vehicle, while the main-beam filament (b2) and the associated part (R2) of the reflector are situated towards the outside of the vehicle.

8. Headlight according to claim 6, **characterised in that**, the separation meridian plane being horizontal, the dipped-beam filament (b1m) is situated, with the associated part (R1m) of the reflector, on the top side of the separation plane, while the main-beam filament (b2m) is associated with the bottom part (R2) of the reflector.

9. Headlight according to claim 8, **characterised in that** the main-beam filament (b2m) is horizontal, and preferably parallel, transverse or oblique with respect to the optical axis of the lens portion that is allocated to it.

10. Headlight according to claim 2, **characterised in that** the focus of the dipped-beam portion of the lens is situated on the front edge of the plate (N).

11. Headlight according to one of the preceding claims, **characterised in that** the face of the plate (N) that is not reflective is frosted.

12. Headlight according to claim 4 or 5, **characterised in that**, the lens portions (1m, 2m) being offset vertically, the light sources (b1m, b2m) are situated on or in the vicinity of the median line separating the lens portions, and the top part (R1m) of the reflector for the dipped-beam function is turned upwards by an angle (α) such that its optical axis meets the horizontal shield (N) that is situated on the axis of the top lens portion (1m).

13. Headlight according to claim 4 or 5, **characterised in that**, the light sources (b1m, b2m) being situated on or in the vicinity of the optical axis of the top lens portion (1m), the bottom part (R2m) of the reflector for the main-beam function is turned downwards by an angle (β) such that its optical axis passes below the horizontal shield (N) that is situated on the axis of the top lens portion (1m).

14. Headlight according to claim 4 or 5, **characterised in that** the bottom lens portion (2m2), for the main-beam function, is divergent and the bottom part of the reflector, for the main-beam function, is turned downwards by a relatively small angle (γ).

15. Headlight according to claim 2, **characterised in that** the first lens portion (1, 1m) is of the convergent type, and **in that** the second lens portion (2, 2m) is convergent or divergent.

16. Headlight according to one of claims 1 to 5, **characterised in that** the two light sources are two light emitting diodes or two groups of light emitting diodes distributed on either side of the virtual meridian plane.

17. Headlight according to claim 16, **characterised in that** the two light sources are two light emitting diodes disposed on either side of the virtual meridian plane, diodes disposed so as to be diametrically opposed to each other or inclined with respect to each other.

18. Headlight according to claim 16 or claim 17, **characterised in that** the diodes are disposed so as to be inclined with respect to the virtual meridian plane by an angle of between 0° and 60°, in particular 5° and 50°.
